# EUROPÄISCHE PATENTSCHRIFT

(11) **EP 3 191 780 B1**
(45) Veröffentlichungstag und Bekanntmachung des Hinweises auf die Patenterteilung: **22.11.2023**
(21) Anmeldenummer: 15767096.9
(22) Anmeldetag: 27.08.2015
(51) Int. Cl.: F25D 25/02, F25D 29/00, F25D 17/04

(54) **HAUSHALTSKÄLTEGERÄT MIT EINEM MIT INTEGRIERTER ANZEIGEEINHEIT AUSGEBILDETEM BEDIENELEMENT ZUM BETÄTIGEN EINES DECKELS EINES FRISCHHALTEBEHÄLTERS**
HOUSEHOLD REFRIGERATOR WITH OPERATING ELEMENT WITH INTEGRATED DISPLAY TO ACTUATE COVER OF A FRESHNESS DRAWER
RÉFRIGÉRATEUR DOMESTIQUE COMPORTANT UN ÉLÉMENT DE COMMANDE AVEC AFFICHAGE INTÉGRÉ PERMETTANT D'ACTIONNER LE COUVERCLE D'UN TIROIR FRAÎCHEUR

(30) Priorität: 12.09.2014 DE 102014218274
(43) Veröffentlichungstag der Anmeldung: 19.07.2017
(73) Patentinhaber: BSH Hausgeräte GmbH, 81739 München (DE)
(72) Erfinder: BECKE, Christoph, 83109 Grosskarolinenfeld (DE); EICHER, Max, 80689 München (DE); FINK, Jürgen, 89547 Gerstetten (DE); HARTWEIN, Christine, 85405 Nandlstadt (DE); LUX, Denis, 89520 Heidenheim (DE); TISCHER, Thomas, 85540 Haar (DE); WEHLAUCH, Marcus, 89564 Nattheim (DE)
(86) Internationale Anmeldenummer: PCT/EP2015/069607
(87) Internationale Veröffentlichungsnummer: WO 2016/037860

(56) Entgegenhaltungen:
- EP-A1- 3 077 742
- EP-A1- 3 077 746
- DE-A1-102012 221 497
- DE-A1-102012 221 499
- US-A- 2 849 979
- Andrew O'Gorman: "Miele Perfect Fresh Pro", , 23 July 2013 (2013-07-23), pages 1-7, XP054977229, Retrieved from the Internet: URL:https://www.youtube.com/watch?v=fdjFKB byQZw [retrieved on 2017-03-22]

## Beschreibung

Die Erfindung betrifft ein Haushaltskältegerät mit einem Innenraum, der zur Aufnahme von Lebensmitteln ausgebildet ist. Der Innenraum ist durch Wände eines Innenbehälters begrenzt. Das Haushaltskältegerät umfasst darüber hinaus einen Frischhaltebehälter, der im Innenraum angeordnet ist. Der Frischhaltebehälter ist durch einen Deckel verschließbar. Darüber hinaus ist eine Lagerungsvorrichtung ausgebildet, mit welcher der Deckel zum Öffnen und Schließen des Frischhaltebehälters im Innenraum anhebbar und absenkbar gelagert ist. Der Deckel ist mit einem Bedienelement betätigbar.

Derartige Ausgestaltungen sind aus dem Stand der Technik bekannt. So zeigt die WO 2011/026749 A2 ein entsprechendes Kältegerät mit einem Gemüsefach. Eine Schale zum Aufnehmen des Gemüses kann in den Innenraum eingebracht und herausgenommen werden. Diese Schale ist von oben her durch einen Deckel abdeckbar. An schräg ausgebildeten Oberkanten der Schale liegt der Deckel im geschlossenen Zustand auf. Oberhalb des Deckels ist eine weitere Platte angeordnet, an der eine Frontleiste ausgebildet ist, an welcher ein Bedienelement bewegbar positioniert ist. Das Bedienelement kann parallel zur Frontleiste verschoben werden und ist dazu mit einer schräg verlaufenden Führungsbahn in Form eines Schlitzes, der in dem Deckel ausgebildet ist, gekoppelt. Abhängig von dieser Verschiebung dieses Schiebers erfolgt dann ein Anheben des Deckels, der über eine entsprechende mechanische Kopplung mit der darüber angeordneten Platte verbunden ist.

Darüber hinaus ist aus der DE 40 40 341 C2 eine Frischhaltebox mit einem verschließbaren Deckel bekannt. Auch diese Box ist in einen Innenraum eines Haushaltskältegeräts einsetzbar.

Bei beiden aus dem Stand der Technik bekannten Ausführungen ist es vorgesehen, das darin eingebrachte Kühlgut, beispielsweise in Form von Gemüse, Salate, Fleisch, Obst und dergleichen vor unerwünscht schnellem Austrocknen zu bewahren. Die in dem Zusammenhang auftretenden Probleme sind bereits in der DE 40 40 341 C2 hinlänglich erläutert. Eine ausreichende Informationsvermittlung an den Nutzer über den Zustand des Frischhaltebehälters ist nicht ausgebildet.

Aus der DE 10 2012 221 499 A1 ist ein Haushaltskältegerät mit einem Anzeigemittel für einen Behälterdeckel bekannt. Das Haushaltskältegerät weist Drucktasten als Bedienelemente auf, wobei abhängig von der Stellung der jeweiligen Drucktasten ein jeweils zugeordneter Buchstabe als Informationssymbol individuell gekennzeichnet ist, um Zustände des dortigen Frischhaltebehälters darzustellen.

Darüber hinaus ist aus der DE 10 2012 221 497 A1 ein Haushaltskältegerät mit einem Betätigungsmittel für einen Behälterdeckel bekannt. Dort ist ein plattenartiger, linear verschiebbarer Schieber gezeigt, der abhängig von seiner Verschiebestellung unterschiedliche Anzeigesymbole freigibt, sodass abhängig von dem jeweils erkennbaren Anzeigesymbol ein damit korrespondierender Zustand des Frischhaltebehälters gekennzeichnet werden soll.

US 2,849,979 offenbart einen Indikator mit einem rotierbaren Schaft, wobei Stützmittel eine Öffnung zur Aufnahme des Schafts bereitstellen. Der Indikator umfasst einen tassenförmigen Knopf mit einem koaxialen Rock und den Schaft. Der tassenförmige Knopf umfasst eine transparente Endwand, welche sich quer zur Schaftachse erstreckt. An der Endwand ist eine Markierung vorgesehen. Ein Indikatorelement ist innerhalb des Knopfes angeordnet. Das Indikatorelement ist stationär befestigt. Beim Drehen des tassenförmigen Knopfes wirken die Markierung und das Indikatorelement zusammen.

Es ist Aufgabe der vorliegenden Erfindung, ein Haushaltskältegerät zu schaffen, bei welchem eine Information über den Frischhaltebehälter einem Nutzer verbessert dargebracht wird.

Diese Aufgabe wird durch ein Haushaltskältegerät, welches die Merkmale des Anspruchs 1 aufweist, gelöst.

Ein erfindungsgemäßes Haushaltskältegerät umfasst einen Innenraum zur Aufnahme von Lebensmitteln, der durch Wände eines Innenbehälters begrenzt ist. Das Haushaltskältegerät umfasst darüber hinaus einen im Innenraum angeordneten Frischhaltebehälter zur Aufnahme von Lebensmitteln, der durch einen Deckel verschließbar ist. Darüber hinaus umfasst das Haushaltskältegerät eine Lagerungsvorrichtung, mit welcher der Deckel zum Öffnen und Schließen des Frischhaltebehälters im Innenraum anhebbar und absenkbar gelagert ist. Das Haushaltskältegerät weist darüber hinaus ein Bedienelement auf, mit welchem der Deckel betätigbar ist. Das Bedienelement ist zur Betätigung des Deckels auf einem Betätigungsweg betätigbar, und der Deckel ist abhängig von einer Stellung des Bedienelements in einer ersten geschlossenen Stellung und zumindest in einer zweiten vollständig geöffneten Stellung positionierbar. Ein wesentlicher Gedanke der Erfindung ist darin zu sehen, dass das Bedienelement selbst eine Anzeigeeinheit aufweist. Die Anzeigeeinheit ist zur von der Stellung des Deckels abhängigen symbolischen Informationsanzeige ausgebildet. Durch die Erfindung wird es daher ermöglicht, dass grundsätzlich dem Nutzer eine umfängliche Informationsvermittlung über den Zustand des Frischhaltebehälters beziehungsweise zumindest einem Teilelement vermittelt werden kann, was auch bedeutet, dass die Informationsanzeige dann entweder direkt diesen Betriebszustand des Bauteils des Frischhaltebehälters anzeigt oder ein mit der Stellung dieses Bauteils einhergehender Zustand in dem Frischhaltebehälter als Information angezeigt ist. Durch diese Ausgestaltung wird dem Nutzer ein einfach nachvollziehbares Darstellen der Informationen, beispielsweise über den Feuchtegehalt im Frischhaltebehälter und/oder über ein in einen Frischhaltebehälter in dem jeweiligen Zustand beziehungsweise der Stellung des Bauteils des Frischhaltebehälters bevorzugbar einlagerbares Lebensmittel, dargeboten. Besonders hervorzuheben ist bei der Erfindung die örtliche Position der Anzeigeeinheit an dem Bedienelement selbst. Dadurch kann quasi beim Betätigen des Bedienelements unverzüglich und mit gleicher Blickrichtung vom Nutzer erkannt werden, welche Informationen dann angezeigt werden. Neben dieser Vorteilhaftigkeit bezüglich der örtlichen Ausgestaltung des Bedienelements und der Anzeigeeinheit ist darüber hinaus durch die Erfindung auch ein kompakter Aufbau erreicht.

Es ist vorgesehen, dass die Informationselemente als Bedruckung auf der Informationsscheibe ausgebildet sind. Dadurch können sie einfach und kostengünstig hergestellt werden und andererseits positionsstabil angebracht werden. Darüber hinaus ist durch eine Bedruckung auch eine sehr verschleißarme und insbesondere abriebsichere Ausgestaltung ermöglicht.

Es ist vorgesehen, dass die Anzeigeeinheit eine Informationsscheibe aufweist, welche ortsfest und dauerhaft darauf ausgebildete Informationselemente umfasst. Diese spezifische Geometrie der Informationsscheibe, die somit quasi als Flachzylinder zu verstehen ist, lässt die Gestaltung des Bedienelements zur leichten Handhabung für einen Nutzer unberührt und ermöglicht darüber hinaus eine sehr kompakte Aufnahme in dem Bedienelement.

Vorzugsweise ist vorgesehen, dass die Anzeigeeinheit eine nicht-elektronische Anzeigeeinheit ist. Dies ist dahingehend vorteilhaft, dass eine umfängliche Verkabelung oder die Anbringung von elektrischen Bauteilen nicht erforderlich ist und somit die Betriebssicherheit und dauerhafte Tauglichkeit der Anzeigeeinheit beibehalten ist. Gerade in einem Einsatzgebiet im Innenraum beziehungsweise Aufnahmeraum des Haushaltskältegeräts ist durch die Umgebungsbedingungen eine derartige nicht-elektronische Anzeigeeinheit robust und dauerhaft funktionsfähig.

Die Informationsscheibe ist in dem Bedienelement angeordnet und an einem Bedienelementträger, an welchem das Bedienelement relativ dazu bewegbar angeordnet ist, ortsfest befestigt.

Dies ist dahingehend eine besonders vorteilhafte Ausführung, dass zwar die Informationsscheibe in dem Bedienelement selbst aufgenommen ist, jedoch dennoch mechanisch so angeordnet und gekoppelt ist, dass es bei Bewegung des Bedienelements relativ zum Bedienelementträger ortsfest stehen bleibt und somit sich dann auch quasi das Bedienelement selbst, obwohl es die Informationsscheibe aufweist, relativ zu dieser Informationsscheibe bewegen kann. Die sehr präzise und eindeutige Anzeige von Informationselementen ist dadurch ermöglicht.

Vorzugsweise ist vorgesehen, dass die Informationsscheibe an dem Bedienelementträger zerstörungsfrei lösbar befestigt ist, insbesondere verrastet ist. Eine Verrastung ist in dem Zusammenhang eine einfache mechanische Verbindung, die dennoch funktionssicher und stabil ist, sodass auch entsprechende auftretende Kräfte aufgenommen werden können, ohne dass Beschädigungen auftreten. Darüber hinaus ist eine Verrastung auch dann wiederum relativ einfach zu lösen, sodass zu Montagezwecken oder Reinigungszwecken oder auch zum Austausch eines Bauteils die Zerlegung und das Zusammensetzen sehr einfach erfolgen können.

Vorzugsweise ist vorgesehen, dass die Anzeigeeinheit eine im Bedienelement angeordnete Abdeckplatte aufweist, welche eine Informationsscheibe der Anzeigeeinheit von oben abdeckt. Dadurch ist die Informationsscheibe, die insbesondere aufgebrachte symbolische Informationselemente aufweist beziehungsweise trägt, geschützt, sodass sie in dem Zusammenhang nicht freiliegt und auch nicht verkratzt oder anderweitig beschädigt werden kann.

Vorzugsweise ist vorgesehen, dass die Abdeckplatte relativ bewegbar zur Informationsscheibe an dem Bedienelement ortsfest angeordnet ist. Durch diese Ausgestaltung wird somit durch die Abdeckplatte quasi ein äußeres Bauteil der Anzeigeeinheit geschaffen, die auch dann ein äußeres Bauteil des Bedienelements darstellt und somit quasi eine obere Hülle für die Informationsscheibe bildet. Indem sich die Abdeckplatte positionsfixiert mit dem Bedienelement koppelt, wird auch beim Bewegen des Bedienelements kein unerwünschtes Spiel und keine Bewegung relativ zwischen dem Bedienelement und der Abdeckplatte hervorgerufen. Dadurch lässt sich auch wiederum ein qualitativ hochwertiges Komponententeil bereitstellen, welches darüber hinaus auch eine sehr präzise Relativbewegung zwischen dem Bedienelement und somit auch der Abdeckplatte und der Informationsscheibe zulässt, sodass eine sehr positionsgenaue Einstellung zwischen den genannten Teilen erreicht ist. Dies ist besonders vorteilhaft, um auch bei mehreren, auf der Informationsscheibe aufgebrachten Informationselementen abhängig von der Stellung des Deckels eine genaue Anzeige des dann jeweils zugeordneten Informationselements erreichen zu können und somit eine hochpräzise Informationsanzeige an den Nutzer vermitteln zu können, ohne dass Unwägbarkeiten bezüglich der Wahrnehmbarkeit bei einem Nutzer auftreten.

Vorzugsweise ist die Abdeckplatte durch eine zerstörungsfrei lösbare Verbindung mit dem Bedienelement verbunden, wobei hier insbesondere eine Verrastung vorgesehen sein kann. Auch hier gelten wiederum die oben genannten Vorteile analog.

Vorzugsweise ist vorgesehen, dass die Abdeckplatte zumindest ein Sichtfenster aufweist, durch welches ein auf einer der Abdeckplatte zugewandten Oberseite der Informationsscheibe ausgebildetes Informationselement abhängig von der Stellung des Bedienelements und somit der Stellung der Abdeckplatte relativ zur Informationsscheibe erkennbar ist. Es wird somit durch ein derartiges Sichtfenster nur jeweils das Informationselement bei Betrachtung des Bedienelements und somit auch der Anzeigeeinheit von oben erkennbar, welches gerade mit dem jeweiligen Betriebszustand des Frischhaltebehälters verknüpft ist. Dies bedeutet somit auch, dass nur das symbolische Informationselement durch das Sichtfenster erkennbar ist, welches mit einer spezifischen Stellung des Deckels und einem damit einhergehenden Feuchtegehalt im Frischhaltebehälter und/oder einem damit einhergehenden bevorzugten Einlagern eines spezifischen Lebensmittels in dem Frischhaltebehälter verknüpft ist. Auch dadurch ist eine einfache und eindeutige und nicht fehlinterpretierbare Informationsanzeige ermöglicht, da dieses eine Informationselement erkennbar ist.

Vorzugsweise ist vorgesehen, dass die Abdeckplatte aus einem zumindest transluzenten Material ausgebildet ist und an einer der Informationsscheibe zugewandten Unterseite bis auf das Sichtfenster mit einem blickdichten Material versehen ist, insbesondere bedruckt ist. Die oben genannten Vorteile werden dadurch nochmals begünstigt, und ein Sichtfenster in seiner Größe und Begrenzung kann dadurch sehr exakt definiert sein.

Darüber hinaus kann durch eine derartige Aufbringung eines Materials auch eine gewisse Widerstandsfestigkeit erreicht werden und somit auch ein Kratzschutz erreicht werden. Das transluzente Material der Abdeckplatte bleibt daher auch dauerhaft unbeeinträchtigt und gerade bei einem relativen Reiben bei einem aneinander Anliegen zwischen der Abdeckplatte und der Informationsscheibe ist durch dieses zusätzliche Material an der Unterseite der Abdeckplatte die Widerstandsfestigkeit erhöht.

Es kann vorgesehen sein, dass dieses aufgebrachte Material auch im Hinblick auf die Gleitfähigkeit ausgewählt ist, sodass gerade bei einem Anliegen der Abdeckplatte an der Informationsscheibe auch ein leichtgängiges Relativbewegen zueinander ermöglicht ist. Hierbei können unterschiedlichste Materialien verwendet werden, die eine hohe Gleitfähigkeit und somit eine geringe Oberflächenrauigkeit aufweisen.

Vorzugsweise ist vorgesehen, dass das Bedienelement einen pilzförmigen Anzeigeeinheit-Träger für die Anzeigeeinheit aufweist, wobei der Anzeigeeinheit-Träger relativ bewegbar an einem Bedienelementträger angeordnet ist. Eine Informationsscheibe und eine Abdeckplatte der Anzeigeeinheit sind in einem Pilzkopf des Anzeigeeinheit-Trägers angeordnet und aufgenommen. Durch diese geometrischen Ausgestaltungen kann einerseits das Bedienelement selbst an denjenigen Stellen, nämlich am Pilzkopf, an denen ein Nutzer angreift, um es zu betätigen, entsprechend dimensioniert und nutzerfreundlich greifbar ausgestaltet werden. Andererseits wird es durch diese pilzförmige Ausgestaltung des Anzeigeeinheit-Trägers darüber hinaus auch relativ filigran gestaltet, um ein sehr gewichtsminimiertes Bedienelement zu schaffen, welches einfach und leichtgängig gedreht werden kann. Darüber hinaus ist durch diese Ausgestaltung auch eine einfachere Kopplung des Bedienelements mit einer Koppeleinrichtung zur Betätigung des Deckels ermöglicht. Insbesondere ist jedoch durch diese Ausgestaltung auch durch den Pilzkopf ein relativ großes Teilelement geschaffen, an dem dann auch eine relativ große Informationsscheibe angeordnet werden kann, um in dem Zusammenhang einerseits umfänglich, andererseits größenmäßig ausreichende Informationselemente darstellen zu können, sodass diese dann auch übersichtlich und eindeutig von einem Nutzer wahrgenommen werden können.

Vorzugsweise ist vorgesehen, dass das Bedienelement einen Abschlussring aufweist, der mit dem Anzeigeeinheit-Träger drehfest verbunden ist und welcher den Pilzkopf und die Abdeckplatte umfangsseitig umgibt. Durch diese Ausgestaltung wird hiermit in Umlaufrichtung ein Abschlusselement bereitgestellt, sodass seitlich die Informationsscheibe und das Abdeckelement nicht freiliegen. Einerseits ist somit die Informationsscheibe quasi vollständig gekapselt angeordnet, da sie von oben durch die Abdeckplatte und von unten durch den Boden des Pilzkopfs des Anzeigeeinheit-Trägers eingefasst ist und zum anderen dann auch noch durch diesen Abschlussring umfangsseitig bedeckt ist. Die Informationsscheibe kann dadurch uneingeschränkt verschleißarm positioniert werden, und es kann somit kein Staub oder sonstige Verunreinigungen auf die Informationsscheibe und/oder zwischen die Informationsscheibe und die Abdeckplatte gelangen. Dadurch ist eine dauerhaft leichtgängige Relativbewegung zwischen den Komponenten und der Anzeigeeinheit und des Bedienelements relativ zur Informationsscheibe ermöglicht.

Vorzugsweise ist vorgesehen, dass der Abschlussring eine konusförmige Oberseite beziehungsweise dem Bedienelementträger abgewandte Außenseite aufweist.

Vorzugsweise ist vorgesehen, dass ein Pilzstamm des Anzeigeeinheit-Trägers durch eine Öffnung in dem Bedienelementträger sich erstreckt und mit einer Koppelvorrichtung zur Verstellung des Deckels verbunden ist, insbesondere verrastet ist.

Vorzugsweise ist vorgesehen, dass das Informationselement einen spezifischen Feuchtegehalt im Frischhaltebehälter symbolisiert. Es kann auch vorgesehen sein, dass Informationselemente durch Symbole und/oder Buchstaben diejenigen Lebensmittel darstellen, die mit dem jeweiligen Zustand des Frischhaltebehälters, insbesondere mit der Stellung des Deckels einhergehend am geeignetsten für die jeweilige Lagerung vorgesehen sind. Die Informationselemente können auch durch spezifische Farbsymbole charakterisiert sein.

Insbesondere ist vorgesehen, dass der Frischhaltebehälter neben dem Deckel eine Schublade aufweist, die durch den Deckel von oben abdeckbar ist.

Vorzugsweise ist das Bedienelement ein Drehsteller, sodass der Betätigungsweg des Bedienelements eine Drehbewegung ist.

Bei einer weiteren vorteilhaften Ausführung ist vorgesehen, dass ein Bedienelementträger ein Podest aufweist, an welchem ortsfest Informationen über den von der Stellung des Deckels abhängigen Feuchtegehalt in dem Frischhaltebehälter dargestellt sind. Darüber hinaus ist bei dieser Ausführung an der Anzeigeeinheit des Bedienelements eine Darstellung von Informationselementen ausgebildet, die Informationen über die bei der jeweiligen Stellung des Deckels bevorzugt in den Frischhaltebehälter einzulagernden Lebensmittel sind. Durch diese Ausgestaltung werden quasi bei jeder Stellung des Deckels mehrere verschiedene Informationen einem Nutzer sehr örtlich fokussiert dargestellt, die ihm bezüglich des Feuchtegehalts und des Lebensmittels konkrete Informationen liefern. Durch diese örtliche Separierung bleibt auch die Übersichtlichkeit gewahrt.

Bevorzugt ist vorgesehen, dass an das Podest eine schräg nach hinten und oben und somit vom Bedienelement abgewandt ansteigende Wand bzw. ein Oberflächenbereich ausgebildet ist, an welcher die Informationen über den Feuchtegehalt dargestellt sind. Auch hier sind die Informationen über den Feuchtegehalt vorzugsweise als dauerhaft ortsfeste und nicht veränderbare Informationen dargestellt, beispielsweise durch eine Bedruckung.

Darüber hinaus ist der Bedienelementträger mit einer Grundplatte ausgebildet, an der das Bedienelement angeordnet ist beziehungsweise aufsitzt, und an welcher dann das Podest ausgebildet ist. Insbesondere auf dieser Grundplatte sind dann auch noch kenntlich gemachte Verbindungselemente, insbesondere Linien, eingezeichnet, sodass auch bei jeder Drehstellung des Bedienelements und der damit einhergehenden Anzeige eines das Lebensmittel charakterisierenden Informationselements auf der Anzeigeeinheit des Bedienelements auch dann gleich der zugeordnete Feuchtegehalt am Oberflächenbereich erkennbar ist.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Haushaltskältegeräts;
- Fig. 2: eine perspektivische Darstellung eines Teilausschnitts des Haushaltskältegeräts in einem Frontbereich einer Trennwand oberhalb eines Deckels eines Frischhaltebehälters;
- Fig. 3: eine perspektivische Darstellung der Komponenten in Fig. 2 mit separiertem Bedienelement;
- Fig. 4: eine Explosionsdarstellung eines Ausführungsbeispiels eines Bedienelements mit einer Anzeigeeinheit;
- Fig. 5: eine Schnittdarstellung des Bedienelements gemäß Fig. 4 im zusammengesetzten Zustand;
- Fig. 6: eine vergrößerte Darstellung eines Teilausschnitts der Ansicht in Fig. 5;
- Fig. 7: eine perspektivische Darstellung von Teilkomponenten des Bedienelements gemäß Fig. 4;
- Fig. 8: eine vergrößerte Teildarstellung der Komponenten in Fig. 7 im zusammengesetzten Zustand;
- Fig. 9: eine perspektivische Darstellung des Bedienelements mit davon abgenommenem Abschlussring;
- Fig. 10: eine weitere vergrößerte Darstellung des Bedienelements gemäß Fig. 9 mit bereits aufgesetztem, jedoch noch nicht in der Endposition angeordnetem Abschlussring;
- Fig. 11: eine Ausschnittdarstellung gemäß Fig. 10 mit in der Endposition gezeigtem Abschlussring;
- Fig. 12: eine perspektivische Schnittdarstellung eines Teilbereichs des zusammengesetzten Bedienelements mit der Anzeigeeinheit;
- Fig. 13: eine Schnittdarstellung eines Teilausschnitts des zusammengesetzten Bedienelements;
- Fig. 14: eine perspektivische Schnittdarstellung der Ansicht in Fig. 2 im Bereich des Bedienelements;
- Fig. 15: eine weitere perspektivische Schnittdarstellung des Bedienelements im gekoppelten Zustand mit einem Element einer Koppelvorrichtung;
- Fig. 16: eine Draufsicht auf Teilelemente der Koppelvorrichtung mit einer Stellung, in welcher der Deckel in einer ersten Endstellung angeordnet ist;
- Fig. 17: eine Draufsicht gemäß Fig. 16, in welcher der Deckel in einer Zwischenstellung angeordnet ist;
- Fig. 18: eine Draufsicht gemäß Fig. 16 und Fig. 17, in welcher der Deckel in einer weiteren Endstellung angeordnet ist;
- Fig. 19: eine weitere perspektivische Schnittdarstellung der Ansicht in Fig. 2; und
- Fig. 20: eine perspektivische Schnittdarstellung eines weiteren Ausführungsbeispiels eines Bedienelements mit einer Anzeigeeinheit und einem Bedienelementträger, bei welcher die Komponenten in einer Explosionsdarstellung gezeigt sind.

In den Figuren werden gleiche oder funktionsgleiche Elemente mit den gleichen Bezugszeichen versehen.

In Fig. 1 ist in einer beispielhaften Darstellung ein Haushaltskältegerät 1 gezeigt, welches als Kühl-Gefrier-Kombigerät ausgebildet ist. Das Haushaltskältegerät 1 umfasst einen Korpus 2 mit einem Innenbehälter 3. Der Innenbehälter 3 begrenzt mit seinen Wänden einen ersten Innenraum, der ein Kühlraum 4 ist, und einen darunter angeordneten, davon separierten zweiten Innenraum, der ein Gefrierraum 5 ist. Der Kühlraum 4 dient im Allgemeinen zum frostfreien Kühlen von Kühlgut, vorzugsweise bei Temperaturen zwischen +4° C und +8° C. Der Kühlraum 4 kann jedoch auch als Null-Grad-Fach, insbesondere zum Frischhalten von Obst oder Gemüse ausgebildet sein. Der Kühlraum 4 ist bei geöffneter Tür 6, die frontseitig den Raum 4 verschließt, zugänglich.

Der Gefrierraum 5 dient im Allgemeinen zum Tiefgefrieren von Gefriergut, bei beispielsweise -18° C. Der Gefrierraum 5 ist bei geöffneter Gefrierraumtür 7 zugänglich.

In dem Kühlraum 4 ist ein Kühlgut- beziehungsweise Frischhaltebehälter 8 ausziehbar gelagert, der mittels eines über dem Frischhaltebehälter 8 gelagerten Deckels 9 verschließbar ist. Über dem Deckel 9 kann, wie dargestellt, eine zusätzliche Abdeckung 10, beispielsweise in Form eines Glasfachbodens, angeordnet sein.

Der Innenbehälter 3 weist zwei gegenüberliegende vertikale Seitenwände 3a und 3b auf.

Vorzugsweise ist vorgesehen, dass zwischen dem Deckel 9 und der Abdeckung 10 eine Trennwand 11 angeordnet ist. Durch diese ist der Frischhaltebehälter 8 von dem verbleibenden restlichen Teilvolumen des Innenraums beziehungsweise Kühlraums 4 separiert.

Der Deckel 9 ist mittels einer Lagerungsvorrichtung 12 zum Öffnen und Schließen des Frischhaltebehälters 8 im Kühlraum 4 anhebbar und absenkbar gelagert. Insbesondere die Lagerungsvorrichtung 12 umfasst ein Bedienelement 13, mit welchem der Deckel 9 betätigbar ist. Das Bedienelement 13 ist zur Betätigung des Deckels 9 auf einem Betätigungsweg um eine Achse drehbar und zumindest in einer Drehstellung entlang des Betätigungswegs verrastbar.

Das Bedienelement 13 ist an der Trennwand 11 angeordnet.

Die in vertikaler Richtung und somit in y-Richtung oberhalb des Deckels 9 angeordnete Trennwand 11 ist im gezeigten Ausführungsbeispiel dahingehend gestaltet, dass sie auch als Trägerplatte für den Deckel 9 dient. Der Deckel 9 ist somit bei diesem Ausführungsbeispiel ausschließlich an dieser Trennwand 11 gelagert und kann relativ zu dieser Trennwand 11 verschoben werden, um dann gegenüber einer Schale bzw. einer Schublade 15 des Frischhaltebehälters 8 angehoben oder abgesenkt zu werden, um den geöffneten oder geschlossenen Zustand des Frischhaltebehälters 8 einstellen zu können.

Der Frischhaltebehälter 8 umfasst den Deckel 9 und die Schublade 15.

Die horizontale Trennplatte beziehungsweise die Trennwand 11, wie in Fig. 2 gezeigt, umfasst einen Bedienelementträger 11a, der beispielhaft einen Grundkörper beziehungsweise ein Grundteil 14 und ein dazu separates und zerstörungsfrei lösbar an dem Grundteil 14 anbringbares plattenartiges Element in Form einer Blende 20 aufweist. Die Blende 20 kann jedoch auch nicht vorhanden sein. Des Weiteren weist der Bedienelementträger 11a am Grundteil 14 ein horizontal orientiertes Podest 16 auf, an welchem das Bedienelement 13 aufsitzt bzw. angeordnet ist.

Das Grundteil 14 umfasst einen Frontrand 17 und einen in Tiefenrichtung (z-Richtung) gegenüber dem Frontrand 17 nach hinten zurückversetzten, schräg nach oben und hinten orientierten Oberflächenbereich 18. Diesbezüglich ist somit eine Schrägstufe ausgebildet. Dieser geneigte Oberflächenbereich 18 ist praktisch streifenartig ausgebildet und erstreckt sich insbesondere über die gesamte Breite des Grundteils 14 und ist an einer Oberseite 19, die dem Deckel 9 abgewandt ist, ausgebildet. In diesem Grundteil 14 ist die Blende 20 eingebettet angeordnet, so dass eine Oberseite 21 der Blende 20 bündig mit einer Oberseite 22, die einen Teilbereich der Oberseite 19 darstellt, angeordnet ist. Die Blende 20 ist somit flächenbündig in das Grundteil 14 im Bereich des frontseitig in vertikaler Richtung nach unten abgesetzten Podests 16 angeordnet.

Eine Frontseite 23 der Blende 20 bildet ein Teilstück des Frontrands 17.

Darüber hinaus ist am Grundteil 14 in dem Oberflächenbereich 18, insbesondere in der Blende 20, ein Anzeigebereich 24 ausgebildet, mittels welchem eine symbolhafte bzw. nicht wertgenaue Darstellung einer Anzeige eines Feuchtegehalts in dem Frischhaltebehälter 8 darstellbar ist. Dazu sind im Ausführungsbeispiel Elemente an demjenigen Bereich der Blende 20 ausgebildet, der sich durch den Oberflächenbereich 18 schräg nach oben und hinten orientiert. Im Ausführungsbeispiel sind drei verschiedene Elemente bzw. Objekte 25, 26 und 27 dargestellt, die mit drei verschiedenen expliziten Stellungen des Deckels 9 relativ zur Schublade 15 einhergehen. Damit sind auch symbolhaft diese jeweilige Deckelstellungen spezifizierenden und damit einhergehenden Feuchtegehalte in dem Frischhaltebehälter 8 charakterisiert. Die Objekte 25 bis 27 können aufgedruckt sein.

Darüber hinaus ist das Bedienelement 13 zu erkennen, welches in Tiefenrichtung betrachtet zwischen dem Frontrand 17 und dem Oberflächenbereich 18 positioniert ist und somit von oben entsprechend zugänglich ist. Durch Betätigen des Bedienelements 13 wird über eine insbesondere ausschließlich mechanische Wechselwirkung und Kopplung der Deckel 9 verstellt. Der Deckel 9 kann auch an der Lagervorrichtung 12, die ausschließlich an den Wänden 3a und 3b ausgebildet ist, gelagert sein. Er kann dazu in einer Hub- und Schiebebewegung positionell verstellt werden. Dazu können entsprechende Lagerelemente der Lagervorrichtung 12 schräg nach hinten und oben an den Wänden 3a und 3b orientiert angeordnet sein.

Mit der Verstellung des Deckels 9 relativ zur Schublade 15 wird dann auch der Feuchtegehalt im Frischhaltebehälter 8 verändert. Dadurch kann ein Beobachter dann intuitiv und sofort wahrnehmbar die Information des symbolhaft dargestellten Feuchtegehalts erkennen.

Es ist in dem Zusammenhang eine Ausgestaltung vorgesehen, bei welcher abhängig von einer Drehstellung des Bedienelements 13 um die Achse A, die sich in vertikaler Richtung und somit in y-Richtung erstreckt, eine spezifische Stellung des Deckels 9 verbunden ist.

Wie des Weiteren in Fig. 2 zu erkennen ist, umfasst das Bedienelement 13 selbst auch eine Anzeigeeinheit 28. Die Anzeigeeinheit 28 ist dazu ausgebildet, eine abhängig von der Stellung des Deckels 9 gestaltete symbolische Informationsanzeige durchzuführen. Die Anzeigeeinheit 28 ist eine nicht-elektronische Anzeigeeinheit. Zu dieser Informationsanzeige sind vorzugsweise ortsfest und dauerhaft aufgebrachte und unveränderliche Informationselemente vorhanden. Insbesondere sind diese Informationselemente als Bedruckung ausgebildet.

Unabhängig von der bereits in Fig. 2 erläuterten Ausführung kann auch vorgesehen sein, dass die Objekte 25 bis 27 nicht vorhanden sind und nur die Anzeigeeinheit 28 am beziehungsweise im Bedienelement 13 ausgebildet ist.

Die Informationselemente der Anzeigeeinheit 28 können Symbole und/oder Buchstaben aufweisen. Sie können in dem Zusammenhang insbesondere dann, wenn die Objekte 25 bis 27 nicht vorhanden sind, den Feuchtegehalt im Frischhaltebehälter 8 symbolisieren. Sie können zusätzlich oder anstatt dazu jedoch auch Lebensmittel symbolisieren, die mit den jeweilig einhergehenden Zuständen im Frischhaltebehälter 8 bei den verschiedenen Stellungen des Deckels 9 bevorzugt und am geeignetsten darin dann lagerbar sind.

Insbesondere, wenn auch die Objekte 25 bis 27 vorhanden sind und diese den Feuchtegehalt symbolisieren, können Informationselemente auf der Anzeigeeinheit 28 dann bevorzugt derartige Informationselemente sein, die in der jeweiligen Stellung des Deckels 9 bevorzugt in dem Frischhaltebehälter 8 und somit auch der Schublade 15 einlagerbare Lebensmittel sind.

In Fig. 3 ist in einer weiteren perspektivischen Darstellung ein Ausführungsbeispiel gezeigt, bei welchem im Unterschied zur Darstellung gemäß Fig. 2 die Blende 20 nicht vorhanden ist. Darüber hinaus ist das Bedienelement 13 separiert von der Trennwand 11 und insbesondere dem Grundteil 14 gezeigt. Darüber hinaus sind bei dieser Ausgestaltung die Objekte 25 bis 27 nicht ausgebildet. Der Bedienelementträger 11a weist, wie in Fig. 3 ersichtlich, in seinem Podest 16 ein durchgängiges Loch 29 auf, welches sich durch das Bedienelement 13 hindurch erstreckt.

In Fig. 4 ist in einer Explosionsdarstellung ein Ausführungsbeispiel des Bedienelements 13 gezeigt. Dieses umfasst einen Anzeigeeinheit-Träger 30, der pilzförmig ausgebildet ist. Dieser Anzeigeeinheit-Träger 30 umfasst einen Pilzstamm 31 und einen Pilzkopf 32. Der tellerförmige Pilzkopf 32 weist eine Vertiefung 33 auf, die einen Boden 34 und einen umlaufenden Steg 35 umfasst beziehungsweise durch diese gebildet und begrenzt sind. In dem Boden 34 sind bogenförmig umlaufende Aussparungen 36 und 37 ausgebildet.

Diese bogenförmigen Aussparungen 36 und 37 sind auch Führungskulissen, über welche sich Komponenten der Anzeigeeinheit 28 hindurch erstrecken und somit eine Relativbewegbarkeit zwischen einem Element der Anzeigeeinheit 28 und dem Bedienelement 13 erreicht ist.

Die Anzeigeeinheit 28 umfasst im Ausführungsbeispiel eine Informationsscheibe 38, die auf einer Oberseite 39 mehrere Informationselemente, die nicht näher gekennzeichnet sind, aufweist. Vorzugsweise sind derart viele Informationselemente auf der Oberseite 39 ortsfest und unveränderbar aufgebracht, insbesondere aufgedruckt, so viele Stellungen der Deckel 9 einnehmen kann.

Die Anzeigeeinheit 28 umfasst darüber hinaus auch noch eine Abdeckplatte 40, die vorzugsweise aus einem zumindest transluzenten Material, beispielsweise Glas oder Kunststoff, sein kann. Die Abdeckplatte 40 ist an einer der Informationsscheibe 38 zugewandten Unterseite 41 mit einem blickdichten Material versehen, insbesondere bedruckt, wobei zumindest ein Sichtfenster 42 ausgespart ist, durch welches dann immer noch die Durchsicht ermöglicht ist.

Das Bedienelement 13 umfasst darüber hinaus einen separaten Abschlussring 43, der im montierten Zustand drehfest mit dem Anzeigeeinheit-Träger 30 verbunden ist und sowohl die Informationsscheibe 38 als auch die Abdeckplatte 40 um die Achse A umlaufend vollständig umgibt. Eine Ringoberseite 44 des Abschlussrings 43 kann horizontal sich in einer Ebene erstrecken oder eben ausgebildet sein, jedoch zur Achse A hin geneigt ausgebildet sein.

In Fig. 4 ist darüber hinaus auch noch ein Koppelelement 45 einer Koppelvorrichtung gezeigt. Über diese Koppelvorrichtung und somit auch das Koppelelement 45 ist das Bedienelement 13 mit dem Deckel 9 gekoppelt, und abhängig von der Drehstellung des Bedienelements 13 wird über diese Koppelvorrichtung dann auch das Bewegen des Deckels 9 bewirkt und die jeweils gewünschte Stellung des Deckels 9 eingestellt.

Das Koppelelement 45 umfasst einen kaminartigen Schacht 46, der im mit dem Bedienelement 13 verbundenen Zustand mit dem Pilzstamm 31 verbunden ist, insbesondere durch eine zerstörungsfrei lösbare Verbindung, insbesondere durch eine Rastverbindung verbunden ist. Dazu ist eine Rastaussparung 47 in dem Pilzstamm 31 ausgebildet, in welche ein Rastelement 48 im verbundenen Zustand eingreift.

Das Koppelelement 45 umfasst darüber hinaus eine Kulissenscheibe 49, in welcher eine Führungskulisse 50 ausgebildet ist. Darüber hinaus ist an einer Unterseite der Kulissenscheibe 49 ein Exzenterstift 51 angeordnet.

In Fig. 5 ist eine Schnittdarstellung des Bedienelements 13 mit der Anzeigeeinheit 25 gezeigt, wobei hier lediglich der Anzeigeeinheit-Träger 30 und die Informationsscheibe 38 dargestellt sind und im noch nicht montierten Endzustand gezeigt sind. Wie zu erkennen ist, greifen an der der Abdeckplatte 40 abgewandten Unterseite der Informationsscheibe 38 angeordnete Rastelemente 52 und 53 durch die Aussparungen 36 und 37 hindurch. Im montierten Endzustand sitzt die Informationsscheibe 38 insbesondere auf dem Boden 34 auf.

Darüber hinaus ist vorzugsweise vorgesehen, dass ein Abstand a1 unterschiedlich zu einem Abstand a2 ist, sodass eine gewisse Montagecodierung ausgebildet ist.

In Fig. 6 ist in einer vergrößerten Darstellung ein Teilausschnitt der Ansicht in Fig. 5 zu erkennen, wobei hier jedoch die Informationsscheibe 38 bereits in ihrer Endlage in der Vertiefung 33 angeordnet ist. Es ist zu erkennen, dass der Steg 35 einen Schnabel 54 aufweist, der auf einem Absatz 55 der Informationsscheibe 38 aufsitzt, sodass auch hier ein gewisses Verschnappen beziehungsweise Verrasten ausgebildet ist und somit die Informationsscheibe 38 in axialer Richtung gehalten ist. Dennoch ist zu erwähnen, dass im montierten Endzustand des Bedienelements 13 mit der Anzeigeeinheit 28 eine Relativbewegung zwischen dem Anzeigeeinheit-Träger 30 und der Informationsscheibe 38 in Umlaufrichtung um die Achse A gegeben ist.

In Fig. 7 ist in einer perspektivischen Darstellung der Anzeigeeinheit-Träger 30 mit der bereits in der Endposition montierten Informationsscheibe 38 gezeigt. Die Abdeckplatte 40 ist jedoch noch nicht in ihrer endmontierten Position gezeigt.

Wie in Fig. 7 zu erkennen ist, weist die Abdeckplatte 40 Aussparungen 56 und 57 auf, die radial nach außen hin offen gestaltet sind und somit Einkerbungen oder Einbuchtungen darstellen. Diese sind in einem flanschartigen Umlaufsteg 58 der Abdeckplatte 40 ausgebildet. Darüber hinaus ist in Fig. 7 zu erkennen, dass an einem oberen Rand 59 des Stegs 35 Erhebungen 60 und 61 ausgebildet sind.

Diese sind zur Kopplung mit dem Steg 58 und auch den Aussparungen 56 und 57 ausgebildet, sodass eine drehfeste Kopplung zwischen der Abdeckplatte 40 und dem Anzeigeeinheit-Träger 30 erzeugt werden kann. Dies ist dann in der vergrößerten Darstellung in Fig. 8 gezeigt. Dort ist ein Teilausschnitt der Komponenten in Fig. 7 gezeigt, wobei hier die Abdeckplatte 40 bereits im endmontierten Zustand dargestellt ist. Es ist zu erkennen, dass in dem Zusammenhang der Steg 58 eine Oberseite 62 der Erhebung 61 übergreift, wobei durch Anschläge 63 die Positionsfixierung der Abdeckplatte 14 in Umlaufrichtung um die Achse A zum Anzeigeeinheit-Träger 30 gegeben ist. Entsprechend ist dies auch bezüglich der mechanischen Kopplung mit der Erhebung 16 und der Aussparung 56 realisiert. Vorzugsweise sind die Erhebungen 60 und 61 in Umlaufrichtung um die Achse A unterschiedlich lang dimensioniert und in dem Zusammenhang auch die Anschläge 63 entsprechend ausgebildet, sodass die Erhebungen 60 und 61 in axialer Richtung jeweils passgenau in diese Öffnungen, die durch die Anschläge begrenzt sind, einsetzbar sind. Durch die unterschiedliche Länge in Umlaufrichtung der Achse A der Erhebungen 60 und 61 kann wiederum eine Montagecodierung für die Abdeckplatte 40 gebildet werden.

In Fig. 9 ist in einer weiteren Explosionsdarstellung das Bedienelement 13 mit der Anzeigeeinheit 28 gezeigt, wobei hier der bereits erläuterte Abschlussring 43 noch entnommen dargestellt ist.

Zur Verbringung des Abschlussrings 43 in die montierte Endposition wird dieser Abschlussring 43 von oben auf den Pilzkopf 32 aufgesetzt. Zur genauen Lagezentrierung in Umlaufrichtung um die Achse A sind Vertiefungen 64 an einer Innenseite 65 des Abschlussrings 43 ausgebildet. Darüber hinaus sind an einer Außenseite 66 des Stegs 35 korrespondierende, radial nach außen stehende Eingriffselemente 67 ausgebildet.

Wie dazu ihn Fig. 10 in einer vergrößerten Darstellung zu erkennen ist, wird dann beim Aufsetzen des Abschlussrings 43 auf den Pilzkopf 32 der Abschlussring 43 relativ zum Pilzkopf 32 um die Achse A so lange gedreht, bis die Eingriffselemente 37 in die Aussparungen 64 eintauchen, wie dies dann in Fig. 11 gezeigt ist.

Neben einer derartigen Lagezentrierung zwischen dem Abschlussring 43 und dem Anzeigeeinheit-Träger 30 um die Umlaufachse A ist darüber hinaus auch eine axiale Positionsfixierung zwischen diesen Komponenten ausgebildet. Dazu ist wiederum an der Innenwand bzw. Innenseite 65 zumindest eine Rastaufnahme 68, vorzugsweise mehrere derartige Rastaufnahmen 68, ausgebildet. Korrespondierend dazu sind an der Außenseite 66 des Stegs 35 vorzugsweise mehrere Rastelemente 69 ausgebildet.

Wie dazu im montierten Endzustand zwischen dem Abschlussring 43 und dem Anzeigeeinheit-Träger 30 in Fig. 12 gezeigt ist, greifen dann die Rastelemente 69 in diese Rastaufnahmen 68 ein.

Wie darüber hinaus in Fig. 12 zu erkennen ist, überlappt in radialer Richtung ein die Oberseite 44 aufweisender Radialflansch 70 des Abschlussrings 43 die Abdeckplatte 40, insbesondere im Bereich des dortigen Stegs 58. Wie in den Fig. 7 bis 9 bereits zu erkennen ist, ist dieser Steg 58 in axialer Richtung gestuft nach unten versetzt gegenüber weiteren Oberfläche der Abdeckplatte 40, sodass auch hier ein entsprechendes Auflagepodest gebildet ist, auf dem dann gemäß der Darstellung in Fig. 12 und Fig. 13 dieser Radialflansch 70 von oben aufliegt. Durch die entsprechende mechanische Kopplung und verrastende Verbindung zwischen dem Abschlussring 43 und dem Anzeigeeinheit-Träger 30 wird auch eine axiale Positionsfixierung der Abdeckplatte 40 erreicht.

In Fig. 13 ist hierzu die Schnittdarstellung entsprechend zu Fig. 12 gezeigt.

In Fig. 14 ist in einer perspektivischen Schnittdarstellung der montierte Endzustand des Bedienelements 13 in dem Bedienelementträger 11a gezeigt, wobei hier eine Schnittdarstellung entlang der Schnittlinie XIV-XIV in Fig. 2 gezeigt ist.

In Fig. 15 ist in einer perspektivischen Schnittdarstellung das Bedienelement 13 mit der Anzeigeeinheit 28 im gekoppelten Endzustand mit dem Koppelelement 45 dargestellt.

In Fig. 16 ist in einer Ansicht von unten auf das Koppelelement 45 geblickt und somit auf die dem Bedienelement 13 abgewandte Seite der Kulissenscheibe 49 geblickt. Die gekrümmte Führungskulisse 50 ist zu erkennen. In diese greift ein Kulissenstein 71 ein. Wie hier zu erkennen ist, ist am radial äußeren Begrenzungsrand der Führungskulisse 50 vorgesehen, dass im Ausführungsbeispiel drei Ausbuchtungen 72, 73 und 74 ausgebildet sind. Diese stellen arretierbare Stellungen des Deckels 9 dar, die dann jeweils entsprechend gehalten sind. In diese Ausbuchtungen 72 bis 74 schnappt der Kulissenstein 71 bei seiner Bewegung um die Achse A ein, und dadurch ist dann die jeweils erreichte Stellung des Deckels 9 gehalten. Die beiden Ausbuchtungen 72 und 74 stellen in dem Zusammenhang dann jeweils eine geschlossene und eine geöffnete Endstellung des Deckels 9 dar, wohingegen durch die Ausbuchtung 73 eine diesbezüglich dazwischenliegende Zwischenstellung des Deckels 9 gehalten ist.

Darüber hinaus ist hier auch das Exzenterelement 51 zu erkennen. Dieses greift gemäß der perspektivischen Schnittdarstellung in Fig. 19, die eine Schnittdarstellung entlang der Schnittlinie XIX-XIX in Fig. 2 zeigt, in einen Eingriffsbereich 75 in dem Deckel 9 ein. Durch die exzentrische Anordnung zur Achse A wird bei einer Drehbewegung des Bedienelements 13 um die Achse A daher eine gewisse Bewegung des Deckels vollzogen, und dieser gleitet dann aufgrund dieser Krafteinwirkung entlang von Führungsbahnen, sodass dann aufgrund der Orientierung der Führungsbahnen der Deckel 9 von der Schublade 15 abgehoben wird und die Zwischenstellung oder die vollständig geöffnete Stellung erreicht oder andererseits auf der Schublade 15 dann aufliegt und die geschlossene Stellung des Deckels 9 erreicht ist.

In dem Zusammenhang ist in Fig. 17 die Zwischenstellung erreicht, da der Kulissenstein 71 in der Ausbuchtung 73 gehalten ist. Entsprechend ist in Fig. 18 die zweite Endstellung gezeigt, da der Kulissenstein 71 in der Ausbuchtung 72 angeordnet ist und das andere Ende der Führungskulisse 50 erreicht hat. Eine zwischen den Fig. 16 bis 18 gezeigte Distanz d zeigt in dem Zusammenhang auch die Verschiebebewegung des Exzenterelements 51, wobei d beispielsweise 18 mm betragen kann.

In Fig. 20 ist in einer perspektivischen Schnittdarstellung wie in einer Explosionsansicht ein weiteres Ausführungsbeispiel gezeigt. Im Unterschied zur Darstellung des bisherigen Ausführungsbeispiels ist hier vorgesehen, dass die Abdeckplatte 40 einen zentral angeordneten Stift 76 aufweist, der durch eine Bohrung 77 in die Informationsscheibe 38 hindurchgreift. Bei dieser Ausführung ist hier vorgesehen, dass ein Bedienelementsockel 77 des Bedienelements 13 an dem Grundteil 14 angeordnet ist. Es ist dabei in einer Öffnung 78 eingesenkt angeordnet. Demgegenüber ist bei diesem Ausführungsbeispiel die Informationsscheibe 38 drehfest mit dem Abschlussring 43 gekoppelt und in Umlaufrichtung um die Achse A relativ zum Bedienelementsockel 77 drehbar. Da die Abdeckplatte 40 mit dem Bedienelementsockel 77 wiederum drehfest gekoppelt ist, ist somit dann auch eine Relativbewegung um die Achse A zwischen dem Abschlussring 40 und der Informationsscheibe 38 zur Abdeckplatte 40 erreicht. Die Abdeckplatte 40 kann ein Sichtfenster 42 oder auch mehrere Sichtfenster 42 aufweisen. Die linienförmigen Sichtfenster 42 können wiederum dahingehend in Umlaufrichtung der Achse A ausgebildet sein, dass sie abhängig von der Drehstellung des Bedienelements 13 in zugeordneten Stellungen des Deckels 9 an unterschiedlichen Abschnitten in Umlaufrichtung um die Achse A erscheinen beziehungsweise Informationselemente auf der Oberseite 39 dann durchsichtig durch diese schmalen linienförmigen Sichtfenster 42 hindurch erkennbar sind und jeweils dann benachbart zu auf der Seite 22 aufgebrachten optischen Verbindungslinien zu den Objekten 25 und 27, wie sie im Beispiel gemäß Fig. 2 kenntlich gemacht sind, führen. In den radial breiteren Sichtfenstern 42, wie dies auch in Fig. 20 zu erkennen ist, können dann jeweils zugeordnete Symbole und/oder Buchstaben dasjenige Lebensmittel andeuten, welches bei dieser Stellung des Deckels 9 bevorzugt in der Schublade 8 lagerbar ist.

Beispielsweise kann die Informationsscheibe 38 mit dem Abschlussring 43 über eine Rastung 79, insbesondere eine Radialrastung, in dem Bedienelementsockel 77 gelagert sein und dadurch in Umlaufrichtung um die Achse A relativ dazu drehbar sein.

Vorzugsweise ist im zusammengesetzten Zustand ein Randsteg 80 des Bedienelementsockels 77 mit seiner Oberseite bündig mit der Seite 22 angeordnet. Der Abschlussring 43 sitzt vorzugsweise auf dem Steg 80 auf.

### Bezugszeichenliste

- 1: Haushaltskältegerät
- 2: Korpus
- 3: Innenbehälter
- 3a: vertikale Seitenwand
- 3b: vertikale Seitenwand
- 4: Kühlraum
- 5: Gefrierraum
- 6: Tür
- 7: Gefrierraumtür
- 8: Frischhaltebehälter
- 9: Deckel
- 10: Abdeckung
- 11: Trennwand
- 11a: Bedienelementträger
- 12: Lagerungsvorrichtung
- 13: Bedienelement
- 14: Grundteil
- 15: Schublade
- 16: Podest
- 17: Frontrand
- 18: Oberflächenbereich
- 19: Oberseite
- 20: Blende
- 21: Oberseite
- 22: Oberseite
- 23: Frontseite
- 24: Anzeigebereich
- 25: Objekt
- 26: Objekt
- 27: Objekt
- 28: Anzeigeeinheit
- 29: Loch
- 30: Anzeigeeinheit-Träger
- 31: Pilzstamm
- 32: Pilzkopf
- 33: Vertiefung
- 34: Boden
- 35: Steg
- 36: Aussparung
- 37: Aussparung
- 38: Informationsscheibe
- 39: Oberseite
- 40: Abdeckplatte
- 41: Unterseite
- 42: Sichtfenster
- 43: Abschlussring
- 44: Ringoberseite
- 45: Koppelelement
- 46: Schacht
- 47: Rastaussparung
- 48: Rastelement
- 49: Kulissenscheibe
- 50: Führungskulisse
- 51: Exzenterstift
- 52: Rastelement
- 53: Rastelement
- 54: Schnabel
- 55: Absatz
- 56: Aussparung
- 57: Aussparung
- 58: Umlaufsteg
- 59: oberer Rand
- 60: Erhebung
- 61: Erhebung
- 62: Oberseite
- 63: Anschläge
- 64: Vertiefungen
- 65: Innenseite
- 66: Außenseite
- 67: Eingriffselemente
- 68: Rastaufnahme
- 69: Rastelemente
- 70: Radialflansch
- 71: Kulissenstein
- 72: Ausbuchtung
- 73: Ausbuchtung
- 74: Ausbuchtung
- 75: Eingriffsbereich
- 76: Stift
- 77: Bedienelementsockel
- 78: Öffnung
- 79: Rastung
- 80: Randstege
- D: Distanz
- A: Achse
- a1: Abstand
- a2: Abstand

## Patentansprüche

1. Haushaltskältegerät (1) mit einem Innenraum (4, 5) zur Aufnahme von Lebensmitteln, der durch Wände (3a, 3b) eines Innenbehälters (3) begrenzt ist, und mit einem im Innenraum (4, 5) angeordneten und mit einem Deckel (9) verschließbaren Frischhaltebehälter (8) für Lebensmittel, und mit einer Lagerungsvorrichtung (12), mit welcher der Deckel (9) zum Öffnen und Schließen des Frischhaltebehälters (8) im Innenraum (4, 5) anhebbar und absenkbar gelagert ist, und mit einem Bedienelement (13) mit welchem der Deckel (9) betätigbar ist, wobei das Bedienelement (13) zur Betätigung des Deckels (9) auf einem Betätigungsweg betätigbar ist und der Deckel (9) abhängig von einer Stellung des Bedienelements (13) in einer ersten geschlossenen Stellung und zumindest in einer zweiten vollständig geöffneten Stellung positionierbar ist **wobei** das Bedienelement (13) selbst eine Anzeigeeinheit (28) zur von der Stellung des Deckels (9) abhängigen symbolischen Informationsanzeige aufweist, **dadurch gekennzeichnet, dass** die Anzeigeeinheit (28) eine Informationsscheibe (38) mit ortsfest und dauerhaft darauf ausgebildeten Informationselementen aufweist, wobei die Informationsscheibe (38) in dem Bedienelement (13) angeordnet ist und wobei die Informationsscheibe (38) an einem Bedienelementträger (11a), an welchem das Bedienelement (13) relativ dazu bewegbar angeordnet ist, ortsfest befestigt ist.

2. Haushaltskältegerät (1) nach Anspruch 1, **dadurch gekennzeichnet, dass** die Anzeigeeinheit (28) eine nicht -elektronische Anzeigeeinheit ist.

3. Haushaltskältegerät (1) nach Anspruch 1 oder 2, **dadurch gekennzeichnet, dass** die Informationselemente als Bedruckung ausgebildet sind.

4. Haushaltskältegerät (1) nach einem der vorhergehenden Ansprüche, **dadurch gekennzeichnet, dass** die Informationsscheibe (38) an dem Bedienelementträger (11a) verrastet angeordnet ist.

5. Haushaltskältegerät (1) nach einem der vorhergehenden Ansprüche, **dadurch gekennzeichnet, dass** die Anzeigeeinheit (28) eine im Bedienelement (13) angeordnete Abdeckplatte (40) aufweist, welche eine Informationsscheibe (38) von oben abdeckt.

6. Haushaltskältegerät (1) nach Anspruch 5, **dadurch gekennzeichnet, dass** die Abdeckplatte (40) relativ bewegbar zur Informationsscheibe (38) an dem Bedienelement (13) ortsfest angeordnet ist, insbesondere durch eine zerstörungsfrei lösbare Verbindung.

7. Haushaltskältegerät (1) nach Anspruch 5 oder 6, **dadurch gekennzeichnet, dass** die Abdeckplatte (40) zumindest ein Sichtfenster (42) aufweist, durch welches ein auf einer der Abdeckplatte (40) zugewandten Oberseite (39) der Informationsscheibe (38) ausgebildetes Informationselement abhängig von der Stellung des Bedienelements (13) und somit der Stellung der Abdeckplatte (40) relativ zur Informationsscheibe (38) erkennbar ist.

8. Haushaltskältegerät (1) nach Anspruch 7, **dadurch gekennzeichnet, dass** die Abdeckplatte (40) aus einem zumindest transluzenten Material ausgebildet ist und eine der Informationsscheibe (38) zugewandte Unterseite bis auf das Sichtfenster (42) mit einem blickdichten Material versehen ist, insbesondere bedruckt ist.

9. Haushaltskältegerät (1) nach einem der vorhergehenden Ansprüche, **dadurch gekennzeichnet, dass** das Bedienelement (13) einen pilzförmigen Anzeigeeinheit-Träger (30) für die Anzeigeeinheit (28) aufweist, wobei der Anzeigeeinheit-Träger (30) relativ bewegbar an einem Bedienelementträger (11a) angeordnet ist, wobei eine Informationsscheibe (38) und eine Abdeckplatte (40) der Anzeigeeinheit (28) in einem Pilzkopf (32) des Anzeigeeinheit-Trägers (30) angeordnet sind.

10. Haushaltskältegerät (1) nach Anspruch 9, **dadurch gekennzeichnet, dass** das Bedienelement (13) einen Abschlussring (43) aufweist, der mit dem Anzeigeeinheit-Träger (30) drehfest verbunden ist und welcher den Pilzkopf (32) und die Abdeckplatte (40) umfangsseitig umgibt.

11. Haushaltskältegerät (1) nach Anspruch 10, **dadurch gekennzeichnet, dass** der Abschlussring (43) eine konusförmige Oberseite (44) aufweist.

12. Haushaltskältegerät (1) nach einem der Ansprüche 9 bis 11, **dadurch gekennzeichnet, dass** ein Pilzstamm (31) des Anzeigeeinheit-Trägers (30) durch eine Öffnung (29) in dem Bedienelementträger (11a) sich erstreckt und mit einer Koppelvorrichtung (45) zur Verstellung des Deckels (9) verbunden ist, insbesondere verrastet ist.

13. Haushaltskältegerät (1) nach einem der vorhergehenden Ansprüche, **dadurch gekennzeichnet, dass** ein Bedienelementträger (11a) einen schräg nach oben orientierten Oberflächenbereich (18) aufweist, an welchem ortsfest Informationen über den von der Stellung des Deckels (9) abhängigen Feuchtegehalt in dem Frischhaltebehälter (8) dargestellt sind, und an der Anzeigeeinheit (28) des Bedienelements (13) Informationselemente über bei der jeweiligen Stellung des Deckels bevorzugt in dem Frischhaltebehälter (8) einzulagernde Lebensmittel ausgebildet sind.

14. Haushaltskältegerät (1) nach einem der vorhergehenden Ansprüche, **dadurch gekennzeichnet, dass** die Informationsscheibe (38) mit einem Abschlussring (43) des Bedienelements (13) drehfest verbunden ist und in einem als Anzeigeeinheit-Träger ausgebildeten und in einem Bedienelementträger (11a) ortsfest angeordneten Bedienelementsockel (77) aufgenommen ist.

15. Haushaltskältegerät (1) nach einem der vorhergehenden Ansprüche, **dadurch gekennzeichnet, dass** eine im Bedienelement (13) angeordnete Abdeckplatte (40) der Anzeigeeinheit (28) die Informationsscheibe (38) abdeckt und die Abdeckplatte (40) mit einem als Anzeigeeinheit-Träger ausgebildeten und in einem Bedienelementträger (11a) ortsfest angeordneten Bedienelementsockel (77) drehfest verbunden ist.

## Claims

1. Household refrigeration appliance (1) with an internal compartment (4, 5) for holding food, which is bounded by walls (3a, 3b) of an internal container (3), and with a food storage container (8) for food, which is arranged in the internal compartment (4, 5) and can be closed by a lid (9), and with a mounting device (12), which mounts the lid (9) in the internal compartment (4, 5) in such a manner that it can be raised and lowered to open and close the food storage container (8), and with an operating element (13) which can be used to actuate the lid (9), wherein it is possible for the operating element (13) to be actuated on an actuation path to actuate the lid (9) and for the lid (9) to be positioned in a first closed position and at least in a second completely open position as a function of a position of the operating element (13), wherein the operating element (13) itself has a display unit (28) to display symbolic information as a function of the position of the lid (9), **characterised in that** the display unit (28) has an information disk (38) with information elements configured in a fixed position and permanently thereon, wherein the information disk (38) is arranged in the operating element (13) and wherein the information disk (38) is fastened in a fixed position on an operating element support (11a), on which the operating element (13) is arranged in such a manner that it can be moved relative thereto.

2. Household refrigeration appliance (1) according to claim 1, **characterised in that** the display unit (28) is a non-electronic display unit.

3. Household refrigeration appliance (1) according to claim 1 or 2, **characterised in that** the information elements are configured as a printing.

4. Household refrigeration appliance (1) according to one of the preceding claims, **characterised in that** the information disk (38) is arranged in a latched manner on the operating element support (11a).

5. Household refrigeration appliance (1) according to one of the preceding claims, **characterised in that** the display unit (28) has a cover plate (40) arranged in the operating element (13) and covering an information disk (38) from above.

6. Household refrigeration appliance (1) according to claim 5, **characterised in that** the cover plate (40) is arranged on the operating element (13) in a fixed position in such a manner that it can be moved relative to the information disk (38), in particular by means of a non-destructively releasable connection.

7. Household refrigeration appliance (1) according to claim 5 or 6, **characterised in that** the cover plate (40) has at least one viewing window (42), through which an information element configured on an upper face (39) of the information disk (38) facing the cover plate (40) can be identified as a function of the position of the operating element (13) and therefore the position of the cover plate (40) relative to the information disk (38).

8. Household refrigeration appliance (1) according to claim 7, **characterised in that** the cover plate (40) is configured from an at least translucent material and a lower face facing the information disk (38), apart from the viewing window (42), is provided, in particular printed, with an opaque material.

9. Household refrigeration appliance (1) according to one of the preceding claims, **characterised in that** the operating element (13) has a mushroom-shaped display unit support (30) for the display unit (28), wherein the display unit support (30) is arranged on an operating element support (11a) so that it can be moved relative thereto, wherein an information disk (38) and a cover plate (40) of the display unit (28) are arranged in a mushroom-shaped head (32) of the display unit support (30).

10. Household refrigeration appliance (1) according to claim 9, **characterised in that** the operating element (13) has a terminating ring (43), which is connected in a rotationally fixed manner to the display unit support (30) and which encloses the mushroom-shaped head (32) and cover plate (40) peripherally.

11. Household refrigeration appliance (1) according to claim 10, **characterised in that** the terminating ring (43) has a cone-shaped upper face (44).

12. Household refrigeration appliance (1) according to one of claims 9 to 11, **characterised in that** a stem (31) of the display unit support (30) extends through an opening (29) in the operating element support (11a) and is connected, in particular latched, to a coupling device (45) to move the lid (9).

13. Household refrigeration appliance (1) according to one of the preceding claims, **characterised in that** an operating element support (11a) has a surface region (18) which is oriented obliquely upward, on which information about the moisture content in the food storage container (8) as a function of the position of the lid (9) is displayed in a fixed position and information elements relating to food preferably to be stored in the food storage container (8) with the respective lid position are configured on the display unit (28) of the operating element (13).

14. Household refrigeration appliance (1) according to one of the preceding claims, **characterised in that** the information disk (38) is connected to a terminating ring (43) of the operating element (13) in a rotationally fixed manner and accommodated in an operating element socket (77) configured as a display unit support and arranged in a fixed position in an operating element support (11a).

15. Household refrigeration appliance (1) according to one of the preceding claims, **characterised in that** a cover plate (40) of the display unit (28) arranged in the operating element (13) covers the information disk (38) and the cover plate (40) is connected in a rotationally fixed manner to an operating element socket (77) configured as a display unit support and arranged in a fixed position in an operating element support (11a).

## Revendications

1. Appareil frigorifique électroménager (1) avec un espace intérieur (4, 5) pour la réception de denrées, délimité par les parois (3a, 3b) d'un réservoir intérieur (3), et avec un conteneur de maintien de la fraîcheur disposé dans l'espace intérieur (4, 5) et qui est refermable avec un couvercle (9) destiné à des denrées, et avec un dispositif de pose (12) avec lequel le couvercle (9) est logé soulevable et abaissable dans l'espace intérieur (4, 5) pour l'ouverture et la fermeture du conteneur de maintien de la fraîcheur (8), et avec un élément de commande (13) grâce auquel le couvercle (9) peut être actionné,
dans lequel l'élément de commande (13) peut être actionné pour l'actionnement du couvercle (9) sur une course d'actionnement et le couvercle (9), en fonction de la position de l'élément de commande (13) peut être mis dans une première position fermée et au moins dans une deuxième position complètement ouverte, dans lequel l'élément de commande (13) lui-même présente une unité d'affichage (28) pour une indication par informations symboliques qui varient en fonction de la position du couvercle (9), **caractérisé en ce que** l'unité d'affichage (28) présente un bandeau informatif (38) avec des éléments informatifs fixes et perpétuels réalisés dessus, dans lequel le bandeau informatif (38) est disposé dans l'élément de commande (13) et dans lequel le bandeau informatif (38), est fixé à demeure sur un support d'élément de commande (11a), sur lequel l'élément de commande (13) est disposé relativement mobile par rapport à lui.

2. Appareil frigorifique électroménager (1) selon la revendication 1, **caractérisé en ce que** l'unité d'affichage (28) est une unité d'affichage non électronique.

3. Appareil frigorifique électroménager (1) selon la revendication 1 ou 2, **caractérisé en ce que** les éléments informatifs sont réalisés en tant qu'imprimés.

4. Appareil frigorifique électroménager (1) selon l'une des revendications précédentes, **caractérisé en ce que** le bandeau informatif (38) est encliqueté sur le support d'élément de commande (11a).

5. Appareil frigorifique électroménager (1) selon l'une des revendications précédentes, **caractérisé en ce que** l'unité d'affichage (28) présente une plaque de recouvrement (40) disposée dans l'élément de commande (13), laquelle recouvre par le haut un bandeau informatif (38).

6. Appareil frigorifique électroménager (1) selon la revendication 5, **caractérisé en ce que** la plaque de recouvrement (40) est disposée à demeure sur l'élément de commande (13) et relativement mobile par rapport au bandeau informatif (38), en particulier par un raccord démontable sans casse.

7. Appareil frigorifique électroménager (1) selon la revendication 5 ou 6, **caractérisé en ce que** la plaque de recouvrement (40) présente au moins un regard (42) à travers lequel on reconnaîtra un élément informatif réalisé sur un côté supérieur (39) du bandeau informatif (38) regardant la plaque de recouvrement (40) et ce, en fonction de la position de l'élément de commande (13) et ainsi de la position de la plaque de recouvrement (40) par rapport au bandeau informatif (38).

8. Appareil frigorifique électroménager (1) selon la revendication 7, **caractérisé en ce que** la plaque de recouvrement (40) est réalisée en une matière au moins translucide et un côté inférieur regardant le bandeau informatif (38) est munie, jusqu'au regard (42), d'une matière opaque, et est en particulier imprimée.

9. Appareil frigorifique électroménager (1) selon l'une des revendications précédentes, **caractérisé en ce que** l'élément de commande (13) présente un support d'unité d'affichage (30) en forme de champignon pour l'unité d'affichage (28), le support d'unité d'affichage (30) étant relativement mobile sur un support d'élément de commande (11a), un bandeau informatif (38) et une plaque de recouvrement (40) de l'unité d'affichage (28) étant disposés dans une tête de champignon (32) du support d'unité d'affichage (30).

10. Appareil frigorifique électroménager (1) selon la revendication 9, **caractérisé en ce que** l'élément de commande (13) présente une bague de fermeture (43) raccordée anti-rotation au support d'unité d'affichage (30) et qui entoure la tête de champignon (32) et la plaque de recouvrement (40) sur leur pourtour.

11. Appareil frigorifique électroménager (1) selon la revendication 10, **caractérisé en ce que** la bague de fermeture (43) présente un côté supérieur (44) tronconique.

12. Appareil frigorifique électroménager (1) selon l'une des revendications 9 à 11, **caractérisé en ce que** la base du champignon (31) du support d'unité d'affichage (30) s'étend dans le support d'élément de commande (11a) à travers un orifice (29) et est raccordée à un dispositif de couplage (45) pour le réglage du couvercle (9), en particulier par encliquetage.

13. Appareil frigorifique électroménager (1) selon l'une des revendications précédentes, **caractérisé en ce qu'**un support d'élément de commande (11a) présente une zone superficielle (18) orientée en oblique vers le haut, sur laquelle figurent à demeure des informations relatives à la teneur en humidité dans le conteneur de maintien au frais (8) qui dépend de la position du couvercle (9), et des éléments informatifs sur l'unité d'affichage (28) de l'élément de commande (13) sont réalisés à propos de denrées à stocker, selon une position respective du couvercle, de préférence dans le conteneur de maintien au frais (8).

14. Appareil frigorifique électroménager (1) selon l'une des revendications précédentes, **caractérisé en ce que** le bandeau informatif (38) est raccordé anti-rotation à une bague de fermeture (43) de l'élément de commande (13) et est contenu dans un socle d'élément de commande (77) réalisé en tant que support d'unité d'affichage et est disposé à demeure dans un support d'élément de commande (11a).

15. Appareil frigorifique électroménager (1) selon l'une des revendications précédentes, **caractérisé en ce qu'**une plaque de recouvrement (40) de l'unité d'affichage (28) disposée dans l'élément de commande (13) recouvre le bandeau informatif (38) et la plaque de recouvrement (40) est raccordée anti-rotation à un socle d'élément de commande (77) réalisé en tant que support d'unité d'affichage et étant disposé à demeure dans un support d'élément de commande (11a).
